# EUROPÄISCHE PATENTSCHRIFT

(11) **EP 2 063 056 B1**
(45) Veröffentlichungstag und Bekanntmachung des Hinweises auf die Patenterteilung: **03.08.2011**
(21) Anmeldenummer: 08019549.8
(22) Anmeldetag: 07.11.2008
(51) Int. Cl.: E05D 15/06, E04B 2/82

(54) **Vorrichtung zum Verschieben der einzelnen Paneele verfahrbarer Trennwände im Bereich von Abzweigungen an den Führungsschienen**
Device for sliding the individual panels of movable dividers near branchings in guiding rails
Dispositif destiné au déplacement des différents panneaux de parois de séparation déplaçables dans la région d'embranchement sur des rails de guidage

(30) Priorität: 22.11.2007 IT BZ20070047; 27.12.2007 IT BZ20070052
(43) Veröffentlichungstag der Anmeldung: 27.05.2009
(73) Patentinhaber: Estfeller G.m.b.H., 39040 Ora (BZ) (IT)
(72) Erfinder: Estfeller, Kassian, 39040 Ora (Bolzano) (IT)
(74) Vertreter: Oberosler, Ludwig

(56) Entgegenhaltungen:
- EP-A- 1 609 935
- US-A- 3 341 985
- US-A- 4 642 947

## Beschreibung

Für die Unterteilung von Sälen oder Mehrzweckräumen werden verfahrbare Trennwände eingesetzt welche aus einer Reihe, in an der Decke verankerten Führungsschienen verfahrbar aufgehängten, Paneelen bestehen welche, infolge seitlichem gegenseitigem Anliegen, die Trennwand bilden oder in platzsparender Anordnung, mit den großflächigen Oberflächen gegenseitig anliegend, in Parkstellung gebracht sind um, meist in der Nähe der zu errichtenden Trennwand möglichst wenig Platz einzunehmen.

Um das bequeme Verfahren der einzelnen Paneele einer zusammenbaubaren Trennwand vom Parkbereich in den Montagebereich der Trennwand zu ermöglichen, ist jedes einzelne der Paneele im oberen Bereich mit einem oder mit zwei Wagen, z.B. mit bekannten Kreuzrollenwagen, ausgestattet. Diese bestehen aus einem Zentralkörper mit quadratischem horizontalem Querschnitt an welchem an jeder der vier Seiten Laufrollen mit horizontaler Drehachse vorgesehen sind und an dessen Oberseite, im Bereich der vertikalen Kanten des Zentralkörpers, Führungsrollen mit vertikaler Drehachse vorgesehen sind. Diese Wagen ermöglichen weiters das Abzweigen der Paneele von der Hauptführungsschiene und/oder von der Linie der Erstreckung der montierten Wand in eine Schiene welche in einem Winkel von ca. 90° von der Hauptschiene abzweigt, so dass die Paneele, quer zur folgenden Verfahrrichtung längs zweier, zueinander parallel angeordneter, Führungsschienen verstellt werden können um sie in Parkstellung bringen zu können, oder auch auf eine Schiene bringen zu können welche von der Hauptführungsschiene abzweigt um die Trennwand in einer anderen Position aufbauen zu können.

Das Verfahren der Paneele im Bereich der Abzweigungen im Winkel von ca. 90° zur Hauptführungsschiene bringt die Schwierigkeit mit sich, dass es oft für die Bedienungsperson schwierig ist den exakten Punkt der Abzweigung, wo das Überwechseln auf die Abzweigschiene erfolgen soll, festzustellen so dass, ohne exakte Positionierung des Kreuzrollenwagens, trotz Anwendung einer beachtlichen Schubkraft, dieser und das Paneel nicht in Richtung Abzweigschiene verfahren werden können. Diese Schwierigkeiten welche bei jedem der zu verfahrenden Paneele auftreten verlangsamen beachtlich die Montage und Demontage der Trennwand sowie auch das Parken der einzelnen Paneele.

Es sind Vorrichtungen bekannt welche im Bereich von Abzweigungen das Verschieben der Paneele zusammenbaubarer Trennwände oder von Falttüren erleichtern, diese sehen ein mechanisch verstellbares Weichenelement innerhalb der Führungsschienen für die Wagen der Paneele, bzw. Torelemente, vor und sind in den folgenden Dokumenten beschrieben: DE 942965, GB 1098330, DE 19915188, DE 10312168. Diese genannten beweglichen Weichenelemente können alternativ eine von der Hauptführungsschiene ablenkende Position oder eine in Richtung Abzweigschiene absperrende Position einnehmen. Diese Art von Mechanismus ist wesentlich für Weichen geeignet wenn die Abzweigstrecken mit fortlaufend steigendem Winkel in einem Kreisbogen zur Hauptschiene verlaufen während sie für scharfe Abzweigungen, z.B. mit einem Winkel von 90° zur Hauptführungsschiene kaum Anwendung findet; auch diese Mechanismen wirken nicht auf den Wagen im Sinne dass sie weder die Einnahme der Position der Abzweigung seitens des Wagens anzeigen noch diesen in die geeignete Position bringen um ihn anschließend entlang der Abweichschiene verfahren zu können.

Aus der EP 1609935 ist weiters ein System bekannt welches durch einen pneumatisch, hydraulisch oder durch Elektromotor betätigten Stößel gemäß der Längsachse der Abzweigschiene direkt auf den Wagen wirkt; die Bestimmung der Position in welcher der Wagen abgelenkt wird erfolgt über einen Sensor und einen Stopper. Der Stopper stellt ein Hindernis für den Durchlauf des Wagens dar, dieser Stopper sowie das entsprechende Anschlagelement am Wagen sind beachtenswerten Belastungen und somit auch Beschädigungen und Abnützungen ausgesetzt. Weiters wird durch das Positionieren der Stopper und des entsprechenden Anschlagelementes vorgegeben welche Wagen in einer bestimmten Position abgelenkt werden ohne die Möglichkeit einer Alternative zu bieten.

Aus der US 3,341,985 ist ein Schaltmechanismus für verschiebbare Wandelemente bekannt um diese von der Führungsschiene in Abzweigschienen zu be-fördern. Dieser Mechanismus besteht wesentlich aus einem, gemäß einer senkrechten Achse, drehbaren Trommelelement in welches die Wagen einfahren um, infolge eines dadurch betätigten Mikroschalters um 90° verdreht zu werden. Nach dieser Verdrehung können die Wagen, bzw. kann das Paneel, in die Abzweigschienen geschoben werden welche mit der Führungsschiene einen Winkel von 90° bilden. Dieser Mechanismus weist den Nachteil auf dass zwischen den Laufflächen der Führungsschiene und jenen der Abzweigschiene und der Auflagefläche des Trommelelement immer ein Spalt frei bleibt welcher ein ruhiges und leichtgängiges Verschieben des Wagens verhindert. Durch diesen Mechanismus werden lediglich die Wagen verdreht ohne diese in die Abzweigschiene einzuführen.

Aus der US 4,642,947 ist ein Mechanismus bekannt welcher wesentlich aus, gemäß einer vertikalen Achse, verdrehbaren Schienenelementen besteht durch welche die Wagen eines Trennwandelementes um 90° verdreht werden. Die Verdrehung erfolgt motorisch und wird durch einen Mikroschalter gesteuert welcher durch ein am Wandelement vorgesehenem Auslöseelement betätigt wird. Auch bei dieser Lösung verhindern freie Spalte zwischen den Führungs-, bzw. den Abzweigschienen, und dem verdrehbaren Schienenelement ein ruhiges und störungsfreies Verschieben. An die Trägerbolzen des Wandelements wird, nach der Verdrehung der Wagen, durch einen Kolben ein Verschiebemechanismus eingeklinkt welcher mittels eines zweiten Kolben das Wandelement in die Abzweigschienen einführt. Der Einklinkmechanismus und der Verschiebemechanismus können nur durch eine Zwischendecke abgedeckt werden welche tiefer als die Führungs- und die Abzweigschienen und um die vertikalen Ausmaße des Einklinkmechanismus beabstandet zu den Schienen angebracht werden muss. Die in der US 3,341,985 und in der US 4,642,947 vorgeschlagenen Lösungen bringen beide eine Unterbrechung der Führungsschienen und eine aufwändige Lagerung der verdrehbaren Teile in welche die Wagen der Trennwandelemente eingefahren werden mit sich.

Die Erfindung stellt sich die Aufgabe eine Vorrichtung zum Verschieben der Paneele einer zusammenbaubaren Trennwand der vorgenannten Art zu schaffen welche geeignet ist das Verschieben der Wagen der jeweiligen Paneele von der Hauptführungsschiene in eine Abzweigschiene zu erleichtern und um den Durchlauf der einzelnen Paneele durch den Abzweigbereich, unabhängig von der Art des Wagens, ohne den Einsatz von Anschlagelementen und Stoppern im Innern der Führungsschiene, zu beschleunigen.

Zur Lösung dieser Aufgabe schlägt die Erfinding der Einsatz eines motorisierten Mechanismus vor , wobei dieser von mindestens einem elektrischen kontakt oder mindestens einer Sonde gesteuert wird und wobei dieser Mechanismus, ohne Einsatz von Stopper, von Anschlagelemente oder von Drehelementen in der Lage ist, in einer ersten Phase, den Wagen in eine exakten Position am Einlauf in die Abzweigschiene zu bringen um ihn, in einer folgenden zweiten Phase, zumindest teilweise in die Abzweigschiene zu schieben, so dass er, durch Schieben seitens der Bedienungsperson oder durch ein bekanntes Fördermittel, widerstandslos entlang der Abzweigschiene weiter verfahren werden kann.

In der Praxis kann der motorisierte Mechanismus zur exakten Positionierung des Wagens im Bereich der Abzweigung und zur anschließenden Verschiebung des Wagens oder des Lauforgans im ersten Teil der Abzweigschiene erfindungsgemäß über ein einziges Organ (z. B. Stößel oder Schieber) oder über zwei getrennte Organe wirken und zwar eines für die Positionierung und das andere für das anschließende Verschieben, dabei können diese Organe von einem einzigen Motor, z.B. einem Elektromotor oder einem hydraulischen oder pneumatischen Kolben, oder von zwei spezifischen Motoren bewegt werden. Sobald die Ermittlung der Anwesenheit des Wagens in der Nähe der Abzweigung erfolgt, wird der Motor aktiviert um in einer ersten Phase den Wagen exakt in die Position des Einlaufes in die Abzweigschiene zu bringen und um anschließend den Wagen zumindest teilweise in den ersten Teil der Abzweigschiene zu schieben. Erfindungsgemäß können die genannten Arbeitsgänge der Positionierung und der Verschiebung durch ein einziges Stößelelement ausgeführt werden, wobei dieses Element durch einen seitlichen Durchbruch in der Führungsschiene hindurch im Bereich der Abzweigung auf den Wagen oder auf die Laufvorrichtung, vorzugsweise auf deren Führungsrollen, wirkt, eine Wirkung direkt auf den Korpus des Wagens, auf den nach unten abragenden Trägerbolzen des Paneels oder auf ein spezifisch dafür am Wagen vorgesehenes Element wird jedoch nicht ausgeschlossen. Der besagte Stößel weist frontal zwei konvergierende zur Längsachse angewinkelte Oberflächen auf welche geeignet sind, während der Ausfahrbewegung in Richtung Wagen, eine Einrichtbewegung des Wagens zur Längsachse der Abzweigschiene zu erreichen so dass der Wagen mit seiner vertikalen Achse in die Position der Längsachse der Abzweigschiene gebracht wird. Nach Einnahme dieser Position kann der Wagen vom selben Stößel mindest teilweise in den Einlaufteil der Abzweigschiene geschoben werden, nach dieser Phase wird der Stößel in seine Ausgangsstellung zurückgezogen um nicht den Bereich des Durchlaufs der Wagen zu besetzen, das Paneel kann nun ohne Schwierigkeiten entlang der Abzweigschiene weiter verfahren werden.

Im Falle dass, zwecks Positionierung des Wagens mit seiner vertikalen Achse gemäß der Längsachse der Abzweigschiene und der anschließenden Verschiebung des Wagens mindest in den ersten Bereich der Abzweigschiene, unterschiedliche Organe vorgesehen sind, können diese beide von einem einzigen Motor oder von spezifischen Motoren angetrieben werden. Vorteilhafterweise wirkt in diesem Fall der Stößel, um die Positionierung des Wagens im Bereich des Einlaufs in die Abzweigschiene zu bewirken, von der Seite der besagten Abzweigschiene her, während ein zweiter Stößel, welcher geeignet ist anschließend den Wagen mindestens teilweise in die Abzweigschiene zu schieben, in Bezug zum ersten Stößel in entgegengesetzte Richtung und durch eine Öffnung hindurch wirkt, welche seitlich an der zur Abzweigschiene in einem Winkel von ca. 90° angeordneten Hauptführungsschiene vorgesehen ist. Während vorteilhafterweise auch in diesem Fall der Stößel welcher die Positionierung im Bereich des Einlaufs in die Abzweigschiene bewirkt mittels konvergierender angewinkelter Flächen auf die Führungsrollen des Wagens wirkt, kann der Verschiebe-Stößel frontal direkt auf den Körper des Wagens wirken.

Im Falle der Betätigung mittels Elektromotor wird die Bewegung vorteilhaft über eine einzige Gewindespindel welche auf eine einzige, am Positionierungs-Stößel vorgesehene Mutter wirkt, an den Positionierungs-Stößel bzw. an beide Stößel übertragen. Im Fall eines einzigen Stößels ist der Motor ortsfest gelagert, während im Fall spezifischer Stößel für die Positionierung, bzw. die Verschiebung, des Wagens, der Motor längs der Achse der Gewindespindel, zusammen mit dem Stößel für die Verschiebung des Wagens, beweglich gelagert ist. Es wird allerdings ein Antrieb mittels Zahnstangen, mittels Kabelzug oder mittels Kolben nicht ausgeschlossen.

Wenn für die zwei Phasen des Antriebs des Wagens zwei spezifische, durch einen einzigen Motor angetriebene, Stößel vorgesehen sind, kann die Folge der Bewegungen dieser Stößel, z.B. mittels einer Feder welche derart zwischengelagert ist, dass der Bewegung des Stößels für die Positionierung des Wagens im Einlaufbereich Vorzug gegeben wird, bestimmt werden, während der Stößel für die Verschiebung des Wagens sich zusammen mit dem Motor, nach Erreichen eines Endschalters oder Endanschlages seitens des ersten Stößels bewegt, wobei durch die folgende Drehbewegung der Gewindespindel eine Verschiebung des Motors und des zweiten Stößels entlang Führungen in Richtung Achse der Gewindespindel erfolgt indem eine schraubenförmige Druckfeder welche auf die Gewindespindel aufgesteckt ist und gegen den ersten Stößel sowie gegen eine Auflage außen an der Führungsschiene wirkt.

Das Abschalten des Motors nach dem Verschieben des Wagens in die Abzweigschiene und die folgende Umkehrung der Drehrichtung des Motors um beide Stößel in Ausgangsstellung rückzuführen, kann durch Endschalter, Überlastschalter und/oder Zeitschalter erfolgen.

Die Erfindung wird anschließend anhand, in den beigelegten Zeichnungen schematisch dargestellter, vorzuziehender Ausführungsbeispiele einer erfindungsgemäßen Vorrichtung zum Verschieben verfahrbarer Trennwände im Bereich von Abzweigungen an den Führungsschienen näher erklärt, dabei erfüllen die Zeichnungen rein erklärenden, nicht begrenzenden Zweck.

Die Fig. 1 zeigt in Draufsicht den Bereich einer Abzweigung von Führungsschienen welche zueinander einen Winkel von 90° bilden und gemäß einer horizontalen Ebene geschnitten sind, die Schnittebene verläuft über den Kreuzrollenwagen welche ein Paneel (nicht dargestellt) einer zusammenbaubaren Trennwand tragen; einer der Wagen befindet sich in der Verfahrposition in der Hauptführungsschiene und der zweite Wagen in der Verfahrposition in der Abzweigführungsschiene; die Wagen und die Führungsschienen sind bekannter Art und die erfindungsgemäßen Vorrichtungen welche die Abzweigbewegung erleichtern sind nicht dargestellt .

Die Fig. 2 zeigt in Draufsicht eine erfindungsgemäße Vorrichtung mit einem einzigen Stößel und dem Wagen in der Hauptführungsschiene in der Position in welcher ein elektrischer Kontakt betätigt wird wobei jedoch die vertikale Achse des Wagens in Bezug auf die Längsachse der Abzweigschiene verschoben ist; der Stößel befindet sich in Ausgangsstellung vollständig aus dem Bereich des Durchlaufs des Wagens zurückgezogen.

Die Fig. 3 zeigt in Draufsicht die selbe in Fig. 2 dargestellte Verschiebevorrichtung mit dem Wagen, infolge Ausfahrbewegung des Stößels, in einer Position in welcher die vertikale Achse des Wagens mit der Längsachse der Abzweigschiene zusammenfällt.

Die Fig. 4 zeigt in Draufsicht die selbe in den Fig. 2 und 3 dargestellte Verschiebevorrichtung wobei der Stößel weiter ausgefahren ist um die Verschiebung des Wagens in die Abzweigschiene zu erreichen und um anschließend das händische Verfahren längs der Abzweigschiene zu ermöglichen.

Die Fig. 5 zeigt in Draufsicht die erfindungsgemäße Verschiebevorrichtung mit zwei spezifischen Stößeln welche von einem einzigen Motor mittels Gewindespindel angetrieben sind, beide Stößel befinden sich in zurückgezogener Ausgangsposition, der Wagen befindet sich in einer, bezüglich die Längsachse der Abzweigschiene leicht seitlichen Position in welcher jedoch der elektrische Kontakt aktiviert wird welcher den Konsens für den Start der Positionierungsphase für den Wagen gibt so dass dieser anschließend durch weiteres Verschieben in die Abzweigschiene befördert wird; mit strichlierter Linie wird die Position des teilweise ausgefahrenen Positionierungs-Stößels gezeigt wobei dieser mit einer der Führungsrollen des Wagens in Berührung kommt.

Die Fig. 6 zeigt in Draufsicht die selbe, in Fig. 5 dargestellte, Verschiebevorrichtung mit dem Positionierungs-Stößel in maximal ausgefahrener Position und anliegend an den ortsfesten Lagerbock durch welchen die Gewindespindel sich frei erstreckt.

Die Fig. 7 zeigt in Draufsicht die selbe, in den Fig. 5 und 6 dargestellte, Verschiebevorrichtung mit dem Positionierungsstößel in maximaler Ausfahrstellung und auch mit dem Verschiebe-Stößel in maximaler Ausfahrstellung; der Wagen befindet sich in einer teilweise in die Abzweigschiene eingefahrene Position und das weitere Verfahren des Wagens kann ohne Hindernisse durch Verschieben des Paneels welches vom Wagen getragen wird erfolgen.

Die Fig. 8 zeigt in Seitenansicht die selbe, in den Fig. 5, 6, 7 dargestellte Vorrichtung in der selben in Fig. 5 gezeigten Funktionsphase, also mit beiden Stößeln in vollständig eingefahrener Position.

Der Wagen 4 von der Art Kreuzrollenwagen mit vier Laufrollen 4a (Fig. 8) mit horizontaler Drehachse und vier oberhalb am Wagen vorgesehenen Führungsrollen 4b mit vertikaler Drehachse tragen mittels vertikalem Bolzen 3a ein Paneel 3 (Fig. 8) einer bekannten zusammenbaubaren Trennwand. Dieser Wagen 4 ist längs einer Hauptführungsschiene 1 verfahrbar A welche an der Unterseite einen Schlitz 1a aufweist und längs einer zur ersten Schiene identischen Abzweigschiene 2 verfahrbar B welche an der Unterseite einen Schlitz 2a aufweist. Durch die Schlitze 1a und 2a können sich frei die vertikalen Bolzen 3a erstrecken an welchen die Paneele 3 aufgehängt sind. Die Schienen 1 und 2 können direkt oder indirekt an der Decke eines Raumes verankert sein, sei es die Schienen als auch die Wagen können unterschiedlicher Art und Form sein; die Paneele der zusammenbaubaren Wand können über die Bolzen 3a von einem oder von zwei Wagen 4 gleicher oder unterschiedlicher Art getragen werden. Erfindungsgemäß ist der Wagen 4 mit einem Auslöseelement 4c ausgestattet welches während des Verfahrens A entlang der Hauptführungsschiene 1 einen elektrischen Kontakt oder eine Sonde 7 betätigt welche an der selben Schiene 1 im Bereich der Abzweigung angebracht ist, wo seitlich an der Hauptführungsschiene 1 eine Abzweigschiene 2 befestigt ist.

Erfindungsgemäß kann die Sonde oder der elektrische Kontakt 7 ein akustisches und/oder ein optisches Signal aktivieren welches anzeigt dass der Wagen 4 sich im Bereich des Einlaufes in die Abzweigschiene 2 befindet. Bei entsprechender Gestaltung des Auslöseelementes 4c welches den Kontakt oder die Sonde 7 aktiviert, in zwei, gemäß der Laufrichtung des Wagens 4 beabstandeten Teilen, kann erreicht werden, dass die zweite Aktivierung des Kontaktes 7 dann erfolgt wenn der Wagen 4 mit seiner vertikalen Achse genau die Position an der Längsachse der Abzweigschiene 2 einnimmt. Das zweite Signal zeigt somit an, dass das Paneel 3 ohne Hindernisse von der Hauptführungsschiene 1 in die Abzweigschiene 2 verfahren werden kann. Natürlich kann diese Signalisierung der Erreichung des Abzweigbereiches und der Abzweig-Verschiebeposition auch mittels zweier, in Laufrichtung des Wagens 4 beabstandeter Kontakte oder Sonden 7 erreicht werden welche durch ein einziges Auslöseelement 4c aktiviert werden.

Diese Vorrichtung wird erfindungsgemäß durch einen motorisierten Positionierungs- und Verschiebemechanismus ergänzt wobei der elektrische Kontakt bzw. die Sonde 7 für die Steuerung des Antriebs dieser Mechanismen genutzt wird.

Gemäß eines ersten Lösungsvorschlages (Fig. 2 - 4) für eine motorisierte erfindungsgemäße Verschiebevorrichtung ist ein einziger Stößel 9 vorgesehen welcher 9c auf die Führungsrollen 4b des Wagens 4 wirkt, sobald dieser sich in der Nähe des Bereiches der Abzweigung befindet, so dass der elektrische Kontakt oder die Sonde 7 betätigt wird. Diese Betätigung bewirkt das Schließen des elektrischen Kreislaufes für den Motor 8 welcher eine Gewindespindel 8a antreibt 8r die sich in einer mit dem Stößel 9 fest verbundenen Gewindemutter 9a dreht, dabei wird dieser durch den entsprechenden Durchbruch 1b, welcher in der Seitenwand der Schiene 1 vorgesehen ist, hindurch bewegt um mit einer der beiden zur Stößelachse konvergierenden schrägen Oberflächen 9b welche frontal am Stößel 9 vorgesehen sind auf eine der Führungsrollen 4b des Wagens zu wirken. Dadurch dass die Gewindespindel 8a mit der Drehachse in einer einzigen vertikalen Ebene mit der Längsachse der Abzweigschiene 2 liegt und dass diese Achsen auch parallel zueinander verlaufen, bewirkt die schräge Oberfläche 9b an einer der Führungsrollen 4b des Wagens, während des Ausfahrens 9c des Stößels 9, das progressive Verschieben A des Wagens 4 bis dieser mit seiner vertikalen Achse sich auf der Längsachse der Abzweigschiene 2 befindet (Fig. 3) und somit vorbereitet ist um, durch weiteres Ausfahren 9c des Stößels in die Abzweigschiene 2 (Fig. 5) verfahren B zu werden, wobei das entsprechende Paar der Führungsrollen durch die Zwischenräume zwischen der jeweiligen Seitenwand der Schiene 2 und dem bekannten Anschlagelement 2b welches üblicherweise im Abzweigbereich vorgesehen ist hindurchbewegt wird. Nach Erreichen der besagten Position kann der Wagen ohne Schwierigkeiten, durch Schieben am Paneel 3 welches über den vertikalen Bolzen 3a getragen wird, weiter entlang der Abzweigschiene 2 verfahren B werden. Der Stößel 9 nimmt erfindungsgemäß seine zurückgefahrene Ausgangsstellung (Fig. 2) ein, nachdem ein Endschalter, ein elektrischer Kontakt oder eine Sonde betätigt worden ist welche zweckmäßig beabstandet zum Kontakt oder zur Sonde 7 vorgesehen ist und eventuell vom selben, am Wagen 4 vorgesehenen, Element 4c oder durch einen Zeitschalter oder einen Überlastungsschalter welcher die Richtung der Drehung 8r der Gewindespindel 8a umkehrt, aktiviert worden ist.

Gemäß einer weiteren von der Erfindung vorgeschlagenen Lösung können, zwecks Positionierung des Wagens 4 im Bereich der Abzweigschiene und zwecks anschließende Verschiebung des Wagens 4 von der Führungsschiene 1 in die Abzweigschiene 2, zwei spezifische Stößel 90, 13 vorgesehen sein welche von einem einzigen Motor 8 (Fig. 5 - 8) betätigt werden, ohne jedoch die Betätigung durch zwei Motoren auszuschließen. Der Stößel 90 für die Positionierung wirkt in diesem Fall von der Seite der Abzweigschiene 2 her durch Durchbrüche 1 b hindurch während der Stößel 13 für die Verschiebung, von der entgegengesetzten Seite her durch einen Durchbruch 1c hindurch wirkt. Der Stößel 90 ist mit einer Gewindemutter 90a versehen in welcher die durch Motor 8 bewegte 8r Gewindespindel 8a eingeschraubt ist. Am freien Ende ist die Gewindespindel 8a mit einem Anschlag 8c versehen während am entgegengesetzten Ende der Motor 8 angeschlossen ist welcher mittels Platte 12 gleitend 13a an zueinander parallelen Führungsbolzen 11 gelagert ist wobei diese mittels Traverse 10 seitlich an der Führungsschiene 1 befestigt sind. Die Platte 12 welche frontal am Motor 8 befestigt ist weist im Bereich der Gewindespindel 8a eine durchgehende Bohrung 12a auf, ist im Bereich der Führungsbolzen 11 mit durchgehenden Bohrungen versehen und ist an der Unterseite mit einem Stößel 13 ausgestattet. Die Gewindespindel 8a wird oberhalb der Führungsschiene 1 mittels Lagerbock 14 frei gleitend getragen, zwischen diesem Lagerbock 14 und der am Motor 8 befestigten Platte 12 ist eine spiralförmige Druckfeder 8b eingesetzt.

Sobald der Wagen 4 in den Bereich der Abzweigung gelangt, aktiviert das Element 4c die Sonde oder den elektrischen Kontakt 7 welcher an der Führung 1 vorgesehen ist, dadurch wird der Motor 8 aktiviert, die Gewindespindel 8a wird 8r verdreht und der Stößel 90 wird in Richtung Wagen 4 verschoben 90c, sobald eine der schrägen Oberflächen 90b an den Vorsprüngen des Stößels 90 eine der Führungsrollen 4b des Wagens 4 (Fig. 5) berührt wird dieser progressiv in eine Position verschoben A in welcher die vertikale Achse des Wagens 4 mit der Längsachse der Abzweigschiene 2 (Fig. 6) zusammentrifft, diese Position ist erreicht sobald der Stößel 90 den Lagerbock 14 erreicht. Durch weiteres Drehen 8r der Gewindespindel 8a werden der Motor 8 zusammen mit der Platte 12 und dem Stößel 13, an den Führungsbolzen 11 gleitend, in Richtung Führungsschiene 1 gezogen 13a, dabei wird die Feder 8b zwischen Lagerbock 14 und Platte 12 komprimiert und der Stößel 13 bewegt sich durch den Durchbruch 1 c hindurch und schiebt 13a den Wagen 4 in den Einlauf der Abzweigschiene 2 (Fig. 7). Nach Erreichen dieser Position kann der Wagen 4 problemlos entlang der Abzweigschiene 2 verfahren B werden und der Motor 8 kehrt, infolge Betätigung eines Endschalters, eines Zeitschalters, eines Überlastungsschalters oder einer Sonde, bzw. eines elektrischen Kontaktes, die Drehrichtung 8r der Gewindespindel 8a um, wodurch die Stößel 90 und 13 in Ausgangsposition zurückgeführt werden.

Die Erfindung schließt nicht eine Betätigung der Stößel 90, 13 mittels Zylinder oder spezifischer Motoren aus, weiters könnten die Stößel auch von der selben Seite der Führungsschiene 1 aus, gegenüber der Abzweigschiene, agieren. Sei es der Stößel 90 für die Positionierung als auch der Stößel 13 für die Verschiebung, können auf spezifische Elemente wirken welche am Wagen 4 oder am vertikal vom Wagen 4 oben oder unten abragenden Bolzen 3a vorgesehen sind. Erfindungsgemäß kann das Element 4c welches auf die Sonde oder den elektrischen Kontakt 7 während des Verfahrens des Wagens 4 wirkt, ein eventuell einstellbarer Vorsprung, ein Magnet öder ein Element sein welches auf einen Magnet oder eine Lichtquelle wirkt, bzw. auf ein Element wirkt welches einen von einer Lichtquelle ausgehenden Lichtstrahl unterbricht oder reflektiert. Erfindungsgemäß kann das Nähern des Wagens 4 an den Bereich der Abzweigung oder das Einnehmen der Position an der Abzweigung mittels akustischem und/oder optischem Signal angezeigt werden welches durch die selbe Sonde oder dem selben elektrischen Kontakt (7) aktiviert wird welcher den Motor 8 aktiviert.

## Patentansprüche

1. Vorrichtung zum Verschieben der einzelnen Paneele verfahrbarer Trennwände im Bereich von Abzweigungen an den Führungsschienen welche an der Decke eines Raumes verankert sind, wobei die Paneele an einem oder an zwei in den Führungsschienen laufenden Wagen aufgehängt sind, wobei im Bereich der Abzweigung einer Abzweigschiene (2) von der Hauptführungsschiene (1) an dieser mindestens ein elektrischer Kontakt oder mindestens eine Sonde (7) vorgesehen ist welche durch ein am Wagen (4) vorgesehenes Auslöselement (4c), bei Verfahren (A) des Wagens entlang der Hauptführungsschiene (1) mechanisch, magnetisch oder optisch aktiviert wird um zu signalisieren dass der, entlang der Hauptführungsschiene (1) verfahrene (A), Wagen (4) den Abzweigbereich erreicht hat und der Wagen (4) mit seiner vertikalen Achse die Position an der Längsachse der Abzweigschiene (2) einnimmt und somit ohne Hindernisse von der Hauptführungsschiene (1) in die Abzweigschiene (2) verschoben (B) werden kann,
**dadurch gekennzeichnet, dass** mindestens ein elektrische Kontakt oder eine Sonde (7) von mindestens einem Auslöselement (4c) am entlang dieser Schiene verfahrbaren (A) Wagen (4) aktiviert wird um einen elektrischen Motor (8), oder einen hydraulischen oder pneumatischen Kolben zu steuern welcher mindestens einen Stößel (9) betätigt welcher gemäß der Längsachse der Abzweigführung (2) wirkt um in einem ersten Moment den Wagen (4) mit der vertikalen Achse in den Bereich der Längsachse der Abzweigführung (2) zu positionieren und um in einem darauf folgendem Moment den Wagen (4) mindestens teilweise in die Abzweigschiene (2) zu schieben (B), dass die gesamte Führungsschiene (1) frei von Sperren oder interner Anschlagelementen ist und dass, infolge dieser Arbeitphasen der Positionierung und der Verschiebung, durch einen auf den Wagen (4) wirkender Endanschlag, durch eine von der ersten beabstandeten zweiten Sonde (7), durch einen Überlastungsschalter oder durch einen Zeitschalter, die Drehrichtung des Motors (8) umgekehrt wird um den Stößel (9) in die Ausgangsstellung zurückzuführen.

2. Vorrichtung gemäß Anspruch 1, **dadurch gekennzeichnet, dass** das Verschieben (A) zwecks Positionierung des Wagens (4) in der exakten Stellung um in die Abzweigschiene (2) verfahren (B) werden zu können durch Oberflächen (9b) erfolgt welche an seitlichen ,zueinander beabstandeten, Vorsprüngen des Stößels (9) vorgesehen sind und zur Wirkungslinie (9c) des Stößels (9) geneigt und konvergierend sind um auf die Führungsrollen (4b) des Wagens (4), auf mindestens ein spezifisches vom Körper des Wagens (4) vorstehendes Element, auf den vertikalen axialen Trägerbolzen (3a) für das Paneel (3) der zusammenbaubaren Trennwand oder auf ein nach oben oder unten vom Körper des Wagens vertikal abragendes Element zu wirken.

3. Vorrichtung gemäß Anspruch 1, **dadurch gekennzeichnet, dass** die beiden Phasen zur Positionierung des Wagens (4) um in die Abzweigschiene (2) verfahren (B) werden zu können und zum Verschieben (B) des Wagens in den Einlauf der Abzweigschiene (2), von zwei spezifischen Stößeln (90, 13) durchgeführt werden welche in engegengesetzter Richtung (90c, 13a) am Wagen (4) oder an Teilen (4b, 3a) welche an diesem angebracht sind, wirken.

4. Vorrichtung gemäß Anspruch 1, **dadurch gekennzeichnet, dass** die beiden Phasen zur Positionierung des Wagens (4) um in die Abzweigschiene (2) verfahren (B) werden zu können von zwei spezifischen Stößeln durchgeführt werden welche in gleicher Richtung auf den Wagen (4) oder an Teilen (4a, 3a) welche an diesem angebracht sind, wirken.

5. Vorrichtung gemäß Anspruch 1, **dadurch gekennzeichnet, dass** der Stößel (9) oder die Stößel (90, 13) durch Durchbrüche (1b, 1c) hindurch wirken welche an den Seitenwänden der Führungsschienen vorgesehen sind oder außerhalb dieser Führungsschienen an Elementen (3a) wirken welche oberhalb oder unterhalb vom Körper des Wagens durch, an den Führungsschienen (1, 2) vorgesehenen Längsschlitze (1 a, 2a) hindurch abragen.

6. Vorrichtung gemäß Anspruch 1, **dadurch gekennzeichnet, dass** der Positionierungs-Stößel (90) und der Verschiebe-Stößel (13) von einem einzigen Motor (8) mittels einer einzigen Gewindespindel (8a) angetrieben sind, dass der Motor (8) gleitend (13a) an Führungsbolzen (11) gelagert ist welche von der Seitenwand der Führungsschiene (1) und parallel zur Längsachse der Abzweigschiene (2) abragen, dass sich zusammen mit dem Motor (8) der Verschiebe-Stößel (13) bewegt, dass die Gewindespindel (8a) frei in axialer Richtung gleitend mittels eines oben an der Hauptführungsschiene (1) befestigten Lagerbockes (14) gehalten wird, dass am freitragenden Endteil der Gewindespindel (8a) welche mit einem Anschlag (8c) versehen ist eine Gewindemutter (90a) vorgesehen ist welche mit dem Positionierungs-Stößel (90) fest verbunden ist und durch Durchbrüche (1b) an den Führungsschienen (1, 2) hindurch wirkt und dass zwischen dem Lagerbock (14) und dem Motor (8) oder der entsprechenden Trägerplatte (12) auf der Gewindespindel (8a) eine spiralförmige Druckfeder (8b) eingesetzt ist.

## Claims

1. Device for displacing the individual panels of movable partitions in the region of branchings on the guide rails which are anchored on the ceiling of a room, wherein the panels are suspended on one or on two trolleys running in the guide rails, wherein, in the region of the branching of a branch rail (2) from the main guide rail (1), there is provided on the latter at least one electrical contact or at least one sensor (7) which is mechanically, magnetically or optically activated by means of a triggering element (4c) provided on the trolley (4) during the movement (A) of the trolley along the main guide rail, in order to signal that the trolley (4) moved (A) along the main guide rail (1) has reached the branch region, and the trolley (4) assumes, with its vertical axis, the position on the longitudinal axis of the branch rail (2) and can thus be displaced (B) without obstacles from the main guide rail (1) into the branch rail (2), **characterized in that** at least one electrical contact or one sensor (7) is activated by at least one triggering element (4c) on the trolley (4) which can be moved (A) along the main guide rail, in order to control an electric motor (8) or a hydraulic or pneumatic piston which actuates at least one slide (9) which acts along the longitudinal axis of the branch guide (2) in order, in a first moment, to position the trolley (4) with the vertical axis into the region of the longitudinal axis of the branch guide (2) and in order, in a subsequent moment, to push (B) the trolley (4) at least partially into the branch rail (2), **in that** the entire guide rail (1) is free from barriers or internal stop elements, and **in that**, as a result of these working phases of the positioning and the displacement, the direction of rotation of the motor (8) is reversed in order to return the slide (9) into the starting position by means of an end stop acting on the trolley (4), by means of a second sensor (7) spaced apart from the first, by means of an overload switch or by means of a time switch.

2. Device according to Claim 1, **characterized in that**, for the purpose of positioning the trolley (4) in the exact position so that it can be moved (B) into the branch rail (2), the displacement (A) takes place by means of surfaces (9b) which are provided on lateral, spaced-apart projections of the slide (9) and are inclined and convergent with respect to the line of action (9c) of the slide (9) in order to act on the guide rollers (4b) of the trolley (4), on at least one specific element projecting from the body of the trolley (4), on the vertical axial carrier bolt (3a) for the panel (3) of the partition which can be assembled, or on an element projecting vertically upwards or downwards from the body of the trolley.

3. Device according to Claim 1, **characterized in that** the two phases for positioning the trolley (4) so that it can be moved (B) into the branch rail (2), and for displacing (B) the trolley into the inlet of the branch rail (2), are carried out by two specific slides (90, 13) which act in opposite directions (90c, 13a) on the trolley (4) or on parts (4b, 3a) which are mounted thereon.

4. Device according to Claim 1, **characterized in that** the two phases for positioning the trolley (4) so that it can be moved (B) into the branch rail (2) are carried out by two specific slides which act in the same direction on the trolley (4) or on parts (4a, 3a) which are mounted thereon.

5. Device according to Claim 1, **characterized in that** the slide (9) or the slides (90, 13) act through openings (1b, 1c) which are provided in the side walls of the guide rails, or act outside these guide rails on elements (3a) which project, above or below the body of the trolley, through longitudinal slots (1a, 2a) provided in the guide rails (1, 2).

6. Device according to Claim 1, **characterized in that** the positioning slide (90) and the displacing slide (13) arc driven by a single motor (8) by means of a single threaded spindle (8a), **in that** the motor (8) is mounted in a sliding manner (13a) on guide bolts (11) which project from the side wall of the guide rail (1) and parallel to the longitudinal axis of the branch rail (2), **in that** the displacing slide (13) moves together with the motor (8), **in that** the threaded spindle (8a) is held such that it can slide freely in the axial direction by means of a bearing block (14) fastened on top of the main guide rail (1), **in that** a threaded nut (90a) is provided on the self-supported end part of the threaded spindle (8a), which is provided with a stop (8c), which threaded nut is fixedly connected to the positioning slide (90) and acts through openings (1b) in the guide rails (1, 2), and **in that** a spiral compression spring (8b) is inserted on the threaded spindle (8a) between the bearing block (14) and the motor (8) or the corresponding carrier plate (12).

## Revendications

1. Dispositif pour déplacer les panneaux individuels de cloisons mobiles dans la zone de jonction sur les rails de guidage qui sont fixés au plafond d'une pièce, les panneaux étant suspendus sur un ou deux chariots mobiles dans les rails de guidage, au moins un contact électrique ou au moins une sonde (7) étant prévu(e) dans la zone de jonction d'un rail de jonction (2) du rail de guidage principal (1) qui est actionné(e) mécaniquement, magnétiquement ou optiquement par un élément de déclenchement (4c) prévu sur le chariot (4), pendant le déplacement (A) du chariot le long du rail de guidage principal (1) afin de signaler que le chariot (4) se déplaçant (A) le long du rail de guidage principal (1) a atteint la zone de jonction et que le chariot (4), avec son axe vertical, occupe la position sur l'axe longitudinal du rail de jonction (2) et qu'il peut être déplacé (B) sans problème du rail de guidage principal (1) dans le rail de jonction (2), **caractérisé en ce qu'**au moins un contact électrique ou une sonde (7) est actionné(e) par au moins un élément de déclenchement (4c) monté sur le chariot (4) pouvant se déplacer (A) le long de ce rail afin de commander un moteur électrique (8) ou un piston hydraulique ou pneumatique qui actionne au moins un coulisseau (9) agissant selon l'axe longitudinal de la direction de jonction (2) afin de positionner dans un premier moment le chariot (4) avec l'axe vertical dans la zone de l'axe longitudinal de la direction de jonction (2) et afin de déplacer (B), dans un moment suivant, le chariot (4) au moins partiellement dans le rail de jonction (2), **en ce que** le rail de guidage (1) entier est dépourvu d'éléments bloquants ou d'éléments de butée internes et **en ce que**, suite à ces phases de positionnement et de déplacement, on inverse le sens de rotation du moteur (8) au moyen d'une butée d'extrémité agissant sur le chariot (4), au moyen d'une seconde sonde (7) placée à distance de la première et au moyen d'un disjoncteur ou bien d'un temporisateur, afin de ramener le coulisseau (9) dans sa position initiale.

2. Dispositif selon la revendication 1, **caractérisé en ce que** le déplacement (A) dans le but de positionner le chariot (4) dans la position exacte afin de pouvoir le déplacer (B) dans le rail de jonction (2) s'effectue au moyen de surfaces (9b) prévues sur des saillies, latérales et écartées les unes des autres, du coulisseau (9) et qui sont convergentes et inclinées vers la ligne d'action (9c) du coulisseau (9) afin d'agir sur les galets de guidage (4b) du chariot (4), sur au moins un élément protubérant du corps du chariot (4), sur les boulons de support (3a) axiaux verticaux du panneau (3) de la cloison assemblable ou bien sur un élément saillant verticalement vers le haut ou vers le bas du corps du chariot.

3. Procédé selon la revendication 1, **caractérisé en ce que** les deux phases de positionnement du chariot (4) pour qu'il puisse se déplacer (B) dans le rail de jonction (2) et pour déplacer (R) le chariot à l'entrée du rail de jonction (2) sont réalisées par deux coulisseaux (90, 13) spécifiques qui agissent en sens contraire (90c, 13a) sur le chariot (4) ou sur les pièces (4b, 3a) qui sont fixées sur celui-ci.

4. Procédé selon la revendication 1, **caractérisé en** cc que les deux phases de positionnement du chariot (4) pour qu'il puisse se déplacer (B) dans le rail de jonction (2), sont réalisées par deux coulisseaux spécifiques qui agissent dans le même sens sur le chariot (4) ou sur les pièces (4a, 3a) qui sont fixées sur celui-ci.

5. Dispositif selon la revendication 1, **caractérisé en ce que** le coulisseau (9) ou les coulisseaux (90, 13) agissent par des ouvertures (1b, 1c) prévues sur les paroirs latérales des rails de guidage ou bien agissent à l'extérieur de ces rails de guidage sur des éléments (3a) qui font saillie, à l'extérieur ou à l'intérieur du corps du chariot, à travers des fentes longitudinales (1a, 2a) prévues sur les rails de guidage (1, 2).

6. Dispositif selon la revendication 1, **caractérisé en ce que** le coulisseau de positionnement (90) et le coulisseau de déplacement (13) sont entraînés par un moteur unique (8) au moyen d'une broche filetée (8a), **en ce que** le moteur (8) est placé de manière mobile (13a) sur des boulons de guidage (11) faisant saillie depuis la paroi latérale du rail de guidage (1) et parallèlement à l'axe longitudinal du rail de jonction (2), **en ce que** le coulisseau de déplacement (13) est conjointement mobile avec le moteur (8), **en ce que** la broche filetée (8a) est maintenue librement mobile dans la direction axiale au moyen d'un palier (14) fixé sur le dessus du rail de guidage principal (1), **en ce qu'**un écrou fileté (90a) est prévu à l'extrémité libre de la broche filetée (8a) qui est munie d'une butée (8c), ledit écrou fileté étant solidement raccordé au coulisseau de positionnement (9) et agissant au moyen des ouvertures (1b) sur les rail de guidage (1, 2) et **en ce qu'**un ressort de compression (8b) hélicoïdal est inséré, sur la broche filetée (8a), entre le palier (14) et le moteur (8) ou la plaque de support (12) correspondante.
